# EUROPÄISCHE PATENTSCHRIFT

(11) **EP 1 964 218 B1**
(45) Veröffentlichungstag und Bekanntmachung des Hinweises auf die Patenterteilung: **16.02.2011**
(21) Anmeldenummer: 06846985.7
(22) Anmeldetag: 13.12.2006
(51) Int. Cl.: H01R 13/74

(54) **BEFESTIGUNGSEINRICHTUNG FÜR EINE ELEKTRISCHE ANSCHLUSSKLEMME ZUR BEFESTIGUNG AN EINER GEHÄUSEWAND**
FIXING DEVICE FOR AN ELECTRICAL CONNECTOR CLAMP FOR FIXING TO A HOUSING WALL
DISPOSITIF DE FIXATION D'UNE BORNE DE RACCORDEMENT ÉLECTRIQUE, DESTINÉ À ÊTRE FIXÉ À UNE PAROI DE BOÎTIER

(30) Priorität: 22.12.2005 DE 102005062059
(43) Veröffentlichungstag der Anmeldung: 03.09.2008
(73) Patentinhaber: Phoenix Contact GmbH & Co. KG, 32825 Blomberg (DE)
(72) Erfinder: GIEFERS, Stefan, 32758 Detmold (DE)
(86) Internationale Anmeldenummer: PCT/EP2006/011984
(87) Internationale Veröffentlichungsnummer: WO 2007/079889

(56) Entgegenhaltungen:
- FR-A1- 2 315 781
- GB-A- 941 628
- US-A1- 2004 078 961

## Beschreibung

Die Erfindung betrifft elektrische Anschlussklemmen zur Durchführung einer Leitung durch eine Gehäusewand, mit einem aus Isolierstoff bestehenden Klemmengehäuse und einer Befestigungseinrichtung, wobei das Klemmengehäuse durch die Befestigungseinrichtung in einer Öffnung der Gehäusewand befestigbar ist und bei der die Befestigungseinrichtung einen in dem Klemmengehäuse fixierbaren und wieder lösbaren, zwei Schenkel und einen die Schenkel verbindenden Steg umfassenden Befestigungseinsatz zur Befestigung des Klemmengehäuses in der Öffnung der Gehäusewand aufweist, der über zumindest eine, an seinem Umfang angeordnete Rastvorrichtung in einem Aufnahmeraum des Klemmengehäuses mit einer, korrespondierend zu der Rastvorrichtung angeordneten Rastöffnung befestigbar ist und eine an dem Klemmengehäuse angeordnete Vorlagekante zur Abstützung der Befestigungseinrichtung an der Gehäusewand.

Elektrische Anschlussklemmen der vorliegenden Anschlussklemmenart sind für Geräte mit geschlossenen Gehäusen entwickelt worden und als sogenannte Durchführungsklemmen bekannt. Aus DE 32 31 690 C2 ist ein zweiteilig aufgebautes Klemmengehäuse bekannt, bei dem der Außenteil von außen und der Innenteil von innen an die Gehäusewand heranführbar sind und über miteinander zugeordneten Verbindungselemente, insbesondere miteinander verrastbare Rastelemente aneinander befestigt sind und dabei die Gehäusewand zwischen sich aufnehmen. Die in Rede stehende Art der Durchführungsklemmen müssen von beiden Seiten der Gehäusewand einander zugeführt werden und verrasten so, dass ein einfaches Entfernen der Durchführungsklemme nicht möglich ist. Wird die Klemme trotzdem wieder gelöst, so nutzen sich die Rastnasen ab, was den Festsitz beeinträchtigen könnte. Ein kompletter Ersatz der Klemme ist die Folge. Ferner können die Gehäusewände Fertigungstoleranzen aufweisen, die von der Keilform des Klemmmittels nicht ausgeglichen werden können und ein Festsitz somit nicht immer möglich ist.

Aus der US2004/007 89 61 A1 ist eine elektrische Anschlussklemme mit einer Befestigungseinrichtung bekannt, bei der ein Befestigungseinsatz in einen Aufnahmeraum zur Aufnahme des Befestigungseinsatzes eingelegt wird. Die Befestigung der Anschlussklemme an der Gehäusewand erfolgt durch Heranführen der Anschlussklemme und Einführen von Schrauben durch die Gehäusewand in den Befestigungseinsatz. Der Befestigungseinsatz verfügt über Zähne, die durch Eingriff in die Rückseite der Gehäusewand beim Festziehen der Schrauben ein Verdrehen des Befestigungseinsatzes verhindern. Mit Befestigung der Anschlussklemme an der Gehäusewand wird diese durch den Eingriff der Zähne beschädigt. Darüber hinaus ist der Befestigungseinsatz selbst nicht vor einem Herausfallen gesichert.

Aus der DE 693 07 775 T2 ist eine elektrische Anschlussklemme zur Durchführung einer Leitung durch eine Gehäusewand mit einer Befestigungseinrichtung bekannt, wobei das Klemmengehäuse durch den Befestigungseinsatz in einer Öffnung der Gehäusewand befestigt wird. Eine Vorfixierung des Befestigungseinsatzes in dem Klemmengehäuse erfolgt über ein Ineinandergreifen eines Verriegelungselementes in einen dafür vorgesehenen Kanal des Befestigungseinsatzes. Nachdem die elektrische Anschlussklemme in die Öffnung der Gehäusewand eingesetzt worden ist, wird der Befestigungseinsatz bündig in das Klemmengehäuse eingeführt. Hiernach verbleibt die Anschlussklemme in der Gehäusewand. Eine spätere Demontage der Anschlussklemme ist nicht vorgesehen.

Die US 2004/006 76 82 A1 offenbart eine elektrische Anschlussklemmen zur Durchführung einer Leitung durch eine Gehäusewand und eine Befestigungseinrichtung, wobei die Befestigungseinrichtung einen Befestigungseinsatz aufweist, der aus zwei getrennt voneinander angeordneten, hakenförmigen Schnappriegeln gebildet wird. Beim Heranführen des Klemmengehäuses an die Gehäusewand werden die Befestigungseinsätze in je eine im Klemmengehäuse vorgesehene Öffnung eingeführt. Die Befestigung des Klemmengehäuses mit den eingeführten Befestigungseinsätzen ist abgeschlossen, wenn alles soweit durch die Öffnung der Gehäusewand geführt wird, bis die hakenförmigen Schnappriegel des Befestigungseinsatzes hinter die Öffnung der Gehäusewand greifen. Nachteilig ist, dass ein Ausgleich von Fertigungstoleranzen der Gehäusewand nur unzureichend erreicht wird und eine Vielzahl von Einzelteilen zusammenzusetzen ist. Zudem sind Verbindungen mit Schnappriegeln anfällig gegenüber Vibrationen.

DE 82 15 606 U1 zeigt eine Anschlussklemme zur Durchführung einer Leitung durch eine Gehäusewand, bei der scheibenförmige Isoliersegmente aneinander gereiht und auf einen Trägerkörper aufgerastet werden. Der Trägerkörper mit aufgerasteten Isoliersegmenten wird in einen Halterahmen eingeführt und an diesem mittels einer Schraubverbindung befestigt. Anschließend werden an den Isolierkörpern angeordnete Seitenteile an einer hierfür in dem Halterahmen vorgesehene Auflageschulter befestigt. Der so bestückte Halterahmen wird an die Gehäusewand heran geführt und mit dieser verschraubt. Nachteilig ist, dass der Trägerkörper der Breite der aneinandergereihten Isoliersegmente anzupassen und ein zusätzlicher Halterahmen vorzusehen ist.

Aus der DE 103 15 661 A1 ist eine Wanddurchführungsklemme bekannt, bei der eine Verriegelungseinrichtung vorgesehen ist, die einen schwenkbaren Bestätigungskeil verwendet und mit der Verriegelungseinrichtung einstückig verbunden ist. Das Verriegelungselement zur Befestigung des Klemmengehäuses wird zusammen mit dem Klemmengehäuse in einer Öffnung einer metallischen Geräte- oder Gehäusewand eingesteckt und dort mit einem schwenkbaren Betätigungskeil klemmend befestigt. Wenngleich mit dieser offenbarten Lehre ein einfaches Befestigen und Lösen der Wanddurchführungsklemme möglich ist, ist der vorgesehene flexible Verbindungssteg anfällig gegenüber Torsion und kann bereits durch eine geringfügig falsche Führung des Betätigungswerkzeuges beschädigt werden. Ferner verschleißen die vorgesehenen Rippen bei häufigem Öffnen und Schließen der Betätigungsrichtung.

Aus der FR 2 315 781 A1 ist eine Anschlussklemme bekannt, bei der ein Befestigungseinsatz in einen Aufnahmeraum der Klemme eingelegt werden kann, wobei die abschließende Befestigung der Klemme in einer Öffnung einer Gehäusewand durch zwei Rastvorrichtungen erfolgt, die die Anschlussklemme durch Hintergreifen der Gehäusewand in der Gehäusewand festhalten. Nachteilig ist dabei, dass ein Ausgleich von Fertigungstoleranzen der Gehäusewand nur ungenügend erreicht wird.

### Aufgabenstellung

Der Erfindung liegt daher die Aufgabe zugrunde, eine Befestigungseinrichtung für eine Klemme der eingangs erläuterten Anschlussklemmenart anzugeben, die die genannten Nachteile des Standes der Technik vermeidet und sowohl eine einfache Montierbarkeit als auch Demontierbarkeit erlaubt, die sowohl kostengünstig ist und mit der sich ein sicherer Festsitz auch bei Fertigungstoleranzen der Gehäusewand erreichen lässt.

### Lösung der Aufgabe

Die erfindungsgemäße Lösung der Aufgabe ist durch eine Einrichtung mit den Merkmalen des Anspruchs 1 wiedergegeben Vorteilhafte und/oder bevorzugte Ausführungsformen bzw. Weiterbildungen sind Gegenstand der jeweiligen abhängigen Unteransprüche.

Erfindungsgemäß ist somit vorgesehen, dass zwischen den Schenkeln eine Führungseinrichtung für die Aufnahme und sichere Führung eines Befestigungsmittels vorgesehen ist und wobei durch das Einbringen eines Befestigungsmittels in den Befestigungseinsatz sowohl Kräfte senkrecht zur Einbringungsrichtung in Richtung des Umfangs des Befestigungseinsatzes zur Erreichung eines sicheren Festsitzes des Befestigungseinsatzes in dem Aufnahmeraum als auch Zugkräfte in Richtung der Vorlagekante wirken, die eine kraftschlüssige Befestigung des Befestigungseinsatzes in dem Aufnahmeraum als auch des gesamten Klemmengehäuses in der Gehäusewand ermöglichen.

Diese Lösung bietet den Vorteil, dass der Befestigungseinsatz einfach in das Klemmengehäuse einlegbar und wieder entfernbar ist und für die Befestigung des Klemmengehäuses der eingangs beschriebenen Klemmengehäuseart in der Gehäusewand ein quasi einteiliges Klemmengehäuse gebildet wird, das sich zur abschließenden Befestigung einfach mit einer Hand an die Gehäusewand heranführen lässt. Dabei ist besonders vorteilhaft, dass der Befestigungseinsatz ein Losteil sein kann, dass sich, anstelle des gesamten Klemmengehäuses, leicht und kostensparend austauschen und kostengünstig herstellen lässt. Dadurch, dass zwischen den Schenkeln des Befestigungseinsatzes eine Führungseinrichtung für die Aufnahme und sichere Führung eines Befestigungsmittels gebildet wird, wird in vorteilhafter Weise das Einbringen eines Befestigungsmittels ermöglicht, das eine abschließende Befestigung der eingangs erläuterten Anschlussklemmenart in der Gehäusewand erlaubt, Fertigungstoleranzen in der Dicke der Gehäusewand ausgleicht und auch bei hohen Umweltbelastungen wie beispielsweise Vibration für einen sicheren Festsitz der Befestigungseinrichtung mit der eingangs erläuterten Anschlussklemmenart in der Gehäusewand sorgt.

Eine bevorzugte Ausgestaltung der erfindungsgemäßen Befestigungseinrichtung sieht vor, dass der Befestigungseinsatz über an seinem Umfang angeordneten zumindest einen Rastvorrichtung in einem Aufnahmeraum der Befestigungseinrichtung mit korrespondierend zu den Rastvorrichtungen angeordneten zumindest einen Rastöffnung befestigbar ist.

Hierdurch wird der Vorteil erreicht, dass mit Einlegen des Befestigungseinsatzes in dem Aufnahmeraum des Klemmengehäuses eine Vorfixierung des Befestigungseinsatzes in dem Aufnahmeraum erreicht und ein unbeabsichtigtes Herausfallen des Befestigungseinsatzes beispielsweise beim Heranführen des Klemmengehäuses mit der Befestigungseinrichtung an die Gehäusewand aus dem Aufnahmeraum verhindert wird.

In einer weiteren Ausführung der erfindungsgemäßen Lehre ist vorgesehen, dass das Klemmengehäuse aus scheibenförmig aneinanderreihbaren Klemmen besteht und der Aufnahmeraum für den Befestigungseinsatz in zumindest einer Befestigungsscheibe vorgesehen ist, welche mit den aneinanderreihbaren Klemmen zusammensteckbar und an der Gehäusewand befestigbar ist.

Hierdurch wird der Vorteil erreicht, dass auch Anschlussklemmen, die aus aneinanderreihbaren Einzelklemmen bestehen, erfindungsgemäß durch zusätzlich an diese Anschlussklemmenart anflanschbare und/oder ansteckbare Befestigungsscheiben mit einem für die Aufnahme eines Befestigungseinsatzes vorgesehenen Aufnahmeraum, einfach in der Gehäusewand befestigt werden können.

Nach der erfindungsgemäßen Lehre ist weiter vorgesehen, dass für den Befestigungseinsatz zwei Schenkel und einen die Schenkel verbindenden Steg vorgesehen sind, wobei durch den Steg eine Federwirkung senkrecht zur Einbringungsrichtung eines Befestigungsmittels in Richtung des Umfangs des Befestigungseinsatzes erzeugt wird. Hierdurch wird der Vorteil erreicht, dass eine Vorfixierung des Befestigungseinsatzes in dem Klemmengehäuse möglich ist und ein unbeabsichtigtes Herausfallen des Befestigungseinsatzes aus dem Klemmengehäuse verhindert wird.

Eine weitere bevorzugte Ausgestaltung der erfindungsgemäßen Befestigungseinrichtung sieht vor, dass zumindest einer der beiden Schenkel des Befestigungseinsatzes über einen Hohlraum verfügt.

Durch die Ausmagern des Materials in zumindest einen den Schenkel wird der Vorteil erzielt, dass sich das Befestigungsmittel, mit dem die gesamte Befestigungseinrichtung in der Gehäusewand befestigt werden kann, leichter einführen lässt und das Befestigungsmittel Material in Richtung des Umfangs des Befestigungseinsatzes verdrängen kann.

Bevorzugt sieht die Erfindung vor, dass die Rastvorrichtungen und die Rastöffnungen in dem Klemmengehäuse weiter von der Gehäusewand entfernt angeordnet sind, als es der Dicke der Vorlagekante entspricht.

Dadurch, dass die Rastvorrichtungen und die Rastöffnungen weiter von der Gehäusewand entfernt sind als eine für einen Anschlag vorgesehene Vorlagekante, wird erreicht, dass Zugkräfte in Richtung der Gehäusewand erzeugbar sind, die bei der eingangs erwähnten Anschlussklemmenart einen außerordentlich sicheren Festsitz in der Gehäusewand ermöglichen, ein unbeabsichtigtes Lösen der Befestigungseinrichtung aus dem Klemmengehäuse bei Vibrationen verhindern und Fertigungstoleranzen der Gehäusewand ausgleichen.

Als besonders bevorzugte Weiterbildung der Erfindung ist vorgesehen, dass die Außenmaße des Befestigungseinsatzes kleiner oder gleich der Innenmaße des Aufnahmeraums sind, die Rastvorrichtungen aber nach dem Einlegen noch in die Rastöffnungen eingreifen können.

Hierdurch wird erreicht, dass durch das Zusammendrücken des Befestigungseinsatzes dieser einfach in den Aufnahmeraum eingelegt werden kann, wobei nach dem Loslassen der Schenkel die Rastvorrichtungen in die Rastöffnungen eingreifen und damit ein unbeabsichtigtes Herausfallen verhindert und eine stabile Befestigung der Klemme in der Gehäusewand ermöglicht wird.

Bevorzugt ist weiter vorgesehen, dass sich die Außenmaße des Befestigungseinsatzes durch Zusammendrücken so weit reduzieren lassen, dass er sowohl in den Aufnahmeraum eingelegt werden als auch die zumindest eine Rastvorrichtungen nach dem Loslassen in die zumindest eine korrespondierende Rastöffnung eingreifen kann.

Als bevorzugte Weiterbildung der Erfindung ist ferner vorgesehen, dass die Befestigungseinrichtung mit einem beliebigen, wie ein Keil wirkenden Befestigungsmittel abschließend in der Gehäusewand befestigt werden kann.

Mit der Einbringung eines Befestigungsmittels wird erreicht, dass sowohl eine Vorfixierung des Befestigungseinsatzes in dem Aufnahmeraum des Klemmengehäuses als auch der abschließende Festsitz des gesamten Klemmengehäuses in der Gehäusewand durch die Unterstützung und/oder Verstärkung der Keilwirkung des Befestigungseinsatzes erfolgt und so ein unbeabsichtigtes Lösen und/oder Herausfallen des Befestigungseinsatzes aus der Befestigungseinrichtung verhindert wird, sowie Fertigungstoleranzen der Gehäusewand ausgeglichen werden.

Es versteht sich von selbst, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung wie in den Ansprüchen definiert zu verlassen.

### Bezugzeichenliste

- 1:: Aufnahmeraum
- 2:: Befestigungseinsatz
- 3:: Rastvorrichtung
- 4:: Führungseinrichtung
- 5:: Befestigungsmittel
- 6:: Klemmengehäuse
- 7:: Rastöffnung
- 8:: Vorlagekante
- 9:: Gehäusewand
- 10:: Hohlraum
- 11:: Steg
- 12:: Schenkel

Die erfindungsgemäße Befestigungseinrichtung ist nachfolgend in bevorzugten Ausführungsbeispielen beschrieben und zeichnerisch dargestellt. In der Zeichnung zeigen
- Fig. 1:: eine Befestigungseinrichtung für elektrische Anschlussklemmen zur Durchführung einer Leitung durch eine Gehäusewand in perspektivischer Darstellung,
- Fig. 2:: Längsschnitt eines Befestigüngseinsatzes in perspektivischer Darstellung,
- Fig. 3:: einen Befestigungseinsatz ohne eingelegtem Befestigungsmittel in perspektivischer Darstellung.

Fig. 1 zeigt ein bevorzugtes Ausführungsbeispiel einer Befestigungseinrichtung der erfindungsgemäßen Art für elektrische Anschlussklemmen durch eine Gehäusewand. Die Gehäusewand 9 besitzt eine Öffnung zur Aufnahme des Klemmengehäuses 6. Das Klemmengehäuse 6 enthält einen Aufnahmeraum 1 und eine Vorlagekante 8. Der Aufnahmeraum 1 dient zur Aufnahme des Befestigungseinsatzes 2 und verfügt über Rastöffnungen 7, in die die Rastvorrichtungen 3 des Befestigungseinsatzes 2 eingreifen. Die Vorlagekante 8 dient dazu, als Anschlag in Einsteckrichtung ein komplettes Durchstecken des Klemmengehäuses 6 zu verhindern. Die Rastvorrichtungen 3 dienen zur Vorfixierung des Befestigungseinsatzes 2 in dem Aufnahmeraum 1. Wird das Befestigungsmittel 5 eingeführt und festgezogen, so drücken die Rastvorrichtungen 3 das Klemmengehäuse 6 über die Vorlagekante 8 an die Gehäusewand 9. Der Befestigungseinsatz 2 wird in den Aufnahmeraum 1 des Klemmengehäuses 6 formschlüssig eingesteckt. In die Führungseinrichtung 4 des Befestigungseinsatzes 2 wird zur abschließenden Befestigung des Klemmengehäuses in der Gehäusewand ein Befestigungsmittel 5, z. B. eine Schraube mit selbstschneidendem Gewinde, eingeführt.

Durch manuelles Zusammendrücken der beiden Schenkel 12 des Befestigungseinsatzes 2 nach Fig. 2 verringern sich die Außenmaße des Befestigungseinsatzes 2 so weit, das ein einfaches Einlegen des Befestigungseinsatzes 2 in den Aufnahmeraum 1 nach Fig. 1 ermöglicht wird. Hierzu ist der Weg, der durch das Zusammendrücken der beiden Schenkel 12 des Befestigungseinsatzes 2 zurückgelegt werden kann, gleich oder größer als die Summe der Höhen der Rastvorrichtungen 3. Nach Einführen des Befestigungseinsatzes 2 und Loslassen der Schenkel 12 federn die Schenkel 12 durch die von dem Steg 11 erzeugte Federwirkung wieder in ihre ursprünglichen Positionen zurück, wodurch die Rastvorrichtungen 3 in die Rastöffnungen 7 des Aufnahmeraums 1 eingreifen und es dadurch zu einer Verrastung im Sinne einer Vorfixierung und damit zur Herstellung eines quasi einteiligen Klemmengehäuses kommt, dass dann in seiner Gesamtheit mit einer Hand an die Gehäusewand herangeführt werden kann. Das auf diese Weise entstandene quasi einteilige Klemmengehäuse ist anschließend von der anderen Seite der Gehäusewand 9 mit einem Befestigungsmittel 5, z. B. einer selbstschneidenden Schraube, befestigbar, ohne dass die Gefahr eines unbeabsichtigten Herausfallens des Befestigungseinsatzes 2 besteht. Durch das Einbringen des Befestigungsmittels 5 in die Führungseinrichtung 4 und anschließender Befestigung z. B. mittels Festdrehen einer selbstschneidenden Schraube, entsteht eine kraft- und formschlüssige Verbindung des Klemmengehäuses 6 an der Gehäusewand 9.

Fig. 2 zeigt den Aufbau des Befestigungseinsatzes 2. Der Befestigungseinsatz 2 umfasst zwei Schenkel 12 und einen die beiden Schenkel 12 verbindenden Steg 11. Die beiden Schenkel 12 enthalten je einen Hohlraum 10. Der Hohlraum 10 dient dazu, die durch die Einbringung eines Befestigungsmittel 5 entstehenden Kräfte senkrecht zur Einbringungsrichtung in Richtung des Umfangs des Befestigungseinsatzes 2 weiterzuleiten und dem Befestigungseinsatz 2 in dem Aufnahmeraum 1 einen sicheren Festsitz und dem Befestigungsmittel 5 eine sichere Führung in der Führungseinrichtung 4 zu geben. Ferner wird durch den Hohlraum 10 ein Ausmagern des Materials bewirkt, um dem Befestigungsmittel 5 die Möglichkeit zu geben, Material in Richtung des Umfangs des Befestigungseinsatzes 2 verdrängen zu können und damit das Einführen des Befestigungsmittels 5 zu erleichtern. Um den Befestigungseinsatz 2 in den Aufnahmeraum 1 des Klemmengehäuses 6 einzulegen, werden die beiden Schenkel 12 über den Steg 11 zusammengedrückt, wodurch eine Verkleinerung der Außenmaße des Befestigungseinsatzes 2 erfolgt. Hieraus resultiert eine Federkraft, die der Kraftwirkung durch das Zusammendrücken entgegen gerichtet ist. In diesem Zustand kann der Befestigungseinsatz 2 einfach in den Aufnahmeraum 1 eingelegt werden. Der von den Schenkeln 12 zurücklegbare Weg muss für eine ausreichende Vorfixierung gleich oder größer als die Summe der Höhen der Rastvorrichtungen 3 sein. Der Befestigungseinsatz 2 wird durch die wirkende Federkraft und die Verrastung der zumindest einen Rastvorrichtung 3 in die zumindest eine Rastöffnung 7 in seiner Position im Aufnahmeraum 1 festgehalten. Durch das Einführen des Befestigungsmittels 5 wird einerseits die Keilwirkung des Befestigungseinsatzes 2 verstärkt und andererseits durch die mit der Einführung des Befestigungsmittels 5 erzeugten Zugkräfte in Richtung der Gehäusewand 9 der Befestigungseinsatz 2 an der Gehäusewand 9 formschlüssig befestigt. Dabei werden auch Materialschwankungen der Gehäusewand 9 ausgeglichen und ein ausreichender Festsitz der gesamten Vorrichtung in der Gehäusewand 9 ermöglicht. Der Festsitz bleibt ist auch dann ausreichend, wenn nach der abschließenden Befestigung Vibrationskräfte oder andere mechanische Beeinflussungen auftreten.

In Fig. 3 ist der Befestigungseinsatz 2 in perspektivischer Darstellung gezeigt. Die zwischen den Schenkeln 12 gebildete Führungseinrichtung 4 weist eine kreisabschnittsförmige Wölbung auf und ist zur Aufnahme des Befestigungsmittels 5 bestimmt. Die beiden Schenkel 12 enthalten je einen Hohlraum 10. Am Umfang des Befestigungseinsatzes 2 sind die Rastvorrichtungen 3 erkennbar, die in die Rastöffnungen 7 des Klemmengehäuses 6 eingreifen können. Der Steg 11 erzeugt beim Zusammendrücken der beiden Schenkel 12 in die Führungseinrichtung 4 hinein eine Federkraft in entgegengesetzter Richtung, so dass nach Wegnahme der durch das Zusammendrücken erzeugten Kraft auf die Schenkel 12 der Befestigungseinsatz 2 wieder in seine ursprüngliche Form zurückkehrt und sich dadurch kraftschlüssig in dem Aufnahmeraum 1 befindet. Ferner muss in der Führungseinrichtung 4 ausreichend Raum für herkömmliche Befestigungsmittel 5, wie z. B. handelsübliche, selbstschneidende Schrauben, vorgesehen sein. Der Steg 11, der die beiden Schenkel 12 der Befestigungseinrichtungen 2 verbindet, dient der Erzeugung einer Federwirkung vertikal zur Einbringungsrichtung des Befestigungsmittels 5 in Richtung des Umfangs des Befestigungseinsatzes 2.

Vielfach werden heute scheibenförmig Klemmen zu einem Klemmengehäuse (hier nicht gezeigt) zusammengesteckt. Der Befestigungseinsatz 2 kann daher unverändert auch dann verwendet werden, wenn eine anflanschbare oder ansteckbare Befestigungsscheibe (hier nicht gezeigt) mit einem Aufnahmeraum 1 und einer Vorlagekante 8 versehen ist und zu dem zusammengesteckten Klemmengehäuse hinzu gesteckt oder angeflanscht wird.

## Patentansprüche

1. Elektrische Anschlussklemmen zur Durchführung einer Leitung durch eine Gehäusewand, mit einem aus Isolierstoff bestehenden Klemmengehäuse und einer Befestigungseinrichtung, wobei das Klemmengehäuse (6) durch die Befestigungseinrichtung in einer Öffnung der Gehäusewand befestigbar ist und bei der die Befestigungseinrichtung einen in dem Klemmengehäuse (9) fixierbaren und wieder lösbaren, zwei Schenkel (12) und einen die Schenkel (12) verbindenden Steg (11) umfassenden Befestigungseinsatz (2) zur Befestigung des Klemmengehäuses (6) in der Öffnung der Gehäusewand (9) aufweist, der über zumindest eine, an seinem Umfang angeordnete Rastvorrichtung (3) in einem Aufnahmeraum (1) des Klemmengehäuses (6) mit einer, korrespondierend zu der Rastvorrichtung (3) angeordneten Rastöffnung (7) befestigbar ist und eine an dem Klemmengehäuse (6) angeordneten Vorlagekante (8) zur Abstützung der Befestigungseinrichtung an der Gehäusewand (9),
**dadurch gekennzeichnet, dass**
zwischen den Schenkeln (12) eine Führungseinrichtung (4) für die Aufnahme und sichere Führung eines Befestigungsmittels (5) vorgesehen ist und wobei durch das Einbringen eines Befestigungsmittels (5) in den Befestigungseinsatz (2) sowohl Kräfte senkrecht zur Einbringungsrichtung in Richtung des Umfangs des Befestigungseinsatzes (2) zur Erreichung eines sicheren Festsitzes des Befestigungseinsatzes (2) in dem Aufnahmeraum (1) als auch Zugkräfte in Richtung der Vorlagekante (8) wirken, die eine kraftschlüssige Befestigung des Befestigungseinsatzes (2) in dem Aufnahmeraum (1) als auch des gesamten Klemmengehäuses (6) in der Gehäusewand (9) ermöglichen.

2. Elektrische Anschlussklemmen mit einer Befestigungseinrichtung nach Anspruch 1,
**dadurch gekennzeichnet,**
**dass** das Klemmengehäuse (6) aus scheibenförmig aneinanderreihbaren Klemmen besteht und der Aufnahmeraum (7) für den Befestigungseinsatz (2) in zumindest einer Befestigungsscheibe vorgesehen ist, welche mit den aneinanderreihbaren Klemmen zusammensteckbar und an der Gehäusewand (9) befestigbar ist.

3. Elektrische Anschlussklemmen mit einer Befestigungseinrichtung nach Anspruch 2,
**dadurch gekennzeichnet,**
**dass** an der Befestigungsscheibe eine Vorlagekante (8) zur Abstützung der Befestigungseinrichtung an der Gehäusewand (9) vorgesehen ist.

4. Elektrische Anschlussklemmen mit einer Befestigungseinrichtung nach mindestens einem der Ansprüche 1 bis 3,
**dadurch gekennzeichnet,**
**dass** zumindest einer der beiden Schenkel (12) des Befestigungseinsatzes (2) einen Hohlraum (10) aufweist.

5. Elektrische Anschlussklemmen mit einer Befestigungseinrichtung nach mindestens einem der Ansprüche 1 bis 4,
**dadurch gekennzeichnet,**
**dass** durch den Steg (11) eine Federwirkung senkrecht zur Einbringungsrichtung eines Befestigungsmittels (5) in Richtung des Umfangs des Befestigungseinsatzes (2) erzeugt wird.

6. Elektrische Anschlussklemmen mit einer Befestigungseinrichtung nach mindestens einem der vorherigen Ansprüche,
**dadurch gekennzeichnet,**
**dass** die Rastvorrichtungen (3) und die Rastöffnungen (7) in dem Klemmengehäuse (6) weiter von der Gehäusewand (9) entfernt angeordnet sind, als es der Dicke der Vorlagekante (8) entspricht.

7. Elektrische Anschlussklemmen mit einer Befestigungseinrichtung nach mindestens einem der vorherigen Ansprüche,
**dadurch gekennzeichnet,**
**dass** die Außenmaße des Befestigungseinsatzes (2) kleiner oder gleich der Innenmaße des Aufnahmeraums (1) sind.

8. Elektrische Anschlussklemmen mit einer Befestigungseinrichtung nach mindestens einem der vorherigen Ansprüche,
**dadurch gekennzeichnet,**
**dass** sich die Außenmaße des Befestigungseinsatzes (2) durch Zusammendrücken so weit reduzieren lassen, dass er sowohl in den Aufnahmeraum (1) eingelegt werden als auch die zumindest eine Rastvorrichtungen (3) nach dem Loslassen in die zumindest eine korrespondierende Rastöffnung (7) eingreifen kann.

9. Elektrische Anschlussklemmen mit einer Befestigungseinrichtung nach mindestens einem der vorherigen Ansprüche,
**dadurch gekennzeichnet,**
**dass** die Führungseinrichtung (4) zur Führung des Befestigungsmittels (5) eine kreisabschnittsförmige Form aufweist.

10. Elektrische Anschlussklemmen mit einer Befestigungseinrichtung nach mindestens einem der vorherigen Ansprüche,
**dadurch gekennzeichnet,**
**dass** das Befestigungsmittel (5) eine selbstschneidende Schraube ist.

## Claims

1. Electrical connector terminal for passing a cable through a housing wall, comprising a terminal housing consisting of insulating material and a fastening device, the terminal housing (6) being able to be fastened by the fastening device in an opening of the housing wall, and in which the fastening device comprises a fastening insert (2) which is able to be fixed and released again in the terminal housing (9), comprising two limbs (12) and a web (11) connecting the limbs (12), for fastening the terminal housing (6) in the opening of the housing wall (9), said terminal housing being able to be fastened via at least one latching device (3) arranged on its periphery in a receiving space (1) of the terminal housing (6) with a latching opening (7) arranged so as to correspond to the latching device (3), and a supporting edge (8) arranged on the terminal housing (6) for supporting the fastening device on the housing wall (9), **characterised in that** between the limbs (12) a guide device (4) is provided for receiving and securely guiding a fastening means (5) and, by the introduction of a fastening means (5) into the fastening insert (2), forces acting perpendicular to the direction of insertion towards the periphery of the fastening insert (2) for achieving an interference fit of the fastening insert (2) in the receiving space (1) and also tensile forces acting in the direction of the supporting edge (8), which permit a non-positive fastening of the fastening insert (2) in the receiving space (1) and also of the entire terminal housing (6) in the housing wall (9).

2. Electrical connector terminal comprising a fastening device according to Claim 1, **characterised in that** the terminal housing (6) consists of disc-shaped terminals which are able to be arranged side-by-side and the receiving space (7) for the fastening insert (2) is provided in at least one fastening disc, said fastening disc being able to be plugged together with the terminals, which are able to be arranged side-by-side, and being able to be fastened to the housing wall (9).

3. Electrical connector terminal comprising a fastening device according to Claim 2, **characterised in that** a supporting edge (8) is provided on the fastening disc for supporting the fastening device on the housing wall (9).

4. Electrical connector terminal comprising a fastening device according to at least one of Claims 1 to 3, **characterised in that** at least one of the two limbs (12) of the fastening insert (2) comprises a cavity (10).

5. Electrical connector terminal comprising a fastening device according to at least one of Claims 1 to 4, **characterised in that** by means of the web (11) a spring action is produced perpendicular to the direction of insertion of a fastening means (5) towards the periphery of the fastening insert (2).

6. Electrical connector terminal comprising a fastening device according to at least one of the preceding claims, **characterised in that** the latching devices (3) and the latching openings (7) are arranged in the terminal housing (6) at a greater distance from the housing wall (9) than that which corresponds to the thickness of the supporting edge (8).

7. Electrical connector terminal comprising a fastening device according to at least one of the preceding claims, **characterised in that** the external dimensions of the fastening insert (2) are less than or the same as the internal dimensions of the receiving space (1).

8. Electrical connector terminal comprising a fastening device according to at least one of the preceding claims, **characterised in that** the external dimensions of the fastening insert (2) may be reduced by compression to such an extent that it may be inserted in the receiving space (1) and the at least one latching device (3), after being released, is able to engage in the at least one corresponding latching opening (7).

9. Electrical connector terminal comprising a fastening device according to at least one of the preceding claims, **characterised in that** the guide device (4) for guiding the fastening means (5) has a circular-segment shape.

10. Electrical connector terminal comprising a fastening device according to at least one of the preceding claims, **characterised in that** the fastening means (5) is a self-tapping screw.

## Revendications

1. Bornes de raccordement électriques pour le passage d'une ligne dans une paroi de boîtier, comprenant un boîtier de bornes à base de matériau isolant et un dispositif de fixation, le boîtier de bornes (6) pouvant être fixé par le dispositif de fixation dans une ouverture de la paroi de boîtier et sur lequel le dispositif de fixation présente un insert de fixation (2) pouvant être fixé et à nouveau détaché dans le boîtier de bornes (9), comprenant deux branches (12) et une barrette (11) reliant les branches (12) pour la fixation du boîtier de bornes (6) dans l'ouverture de la paroi de boîtier (9), lequel insert peut être fixé au moyen d'au moins un dispositif d'encliquetage (3) disposé sur son pourtour dans un espace de logement (1) du boîtier de bornes (6) avec une ouverture d'encliquetage (7) disposée de façon correspondante au dispositif d'encliquetage (3) et une arête de réserve (8) disposée sur le boîtier de bornes (6) pour le soutien du dispositif de fixation sur la paroi de boîtier (9),
**caractérisé en ce que**
un dispositif de guidage (4) est prévu entre les branches (12) pour le logement et le guidage sûr d'un moyen de fixation (5) et aussi bien des forces dirigées perpendiculairement au sens d'introduction en direction du pourtour de l'insert de fixation (2) destinées à obtenir un ajustement serré et sûr de l'insert de fixation (2) dans l'espace de logement (1) que des forces de traction axées en direction de l'arête de réserve (8) agissant par l'introduction d'un moyen de fixation (5) dans l'insert de fixation (2), lesquelles forces permettent une fixation par adhérence des forces de l'insert de fixation (2) dans l'espace de logement (1) et de l'ensemble du boîtier de bornes (6) dans la paroi de boîtier (9).

2. Bornes de raccordement électriques comprenant un dispositif de fixation selon la revendication 1,
**caractérisé en ce que**
le boîtier de bornes (6) comprend des bornes pouvant être alignées en forme de disque et l'espace de logement (7) est prévu pour l'insert de fixation (2) dans au moins un disque de fixation, lequel peut être emboîté avec les bornes pouvant être alignées et peut être fixé sur la paroi de boîtier (9).

3. Bornes de raccordement électriques comprenant un dispositif de fixation selon la revendication 2,
**caractérisé en ce que**
l'arête de réserve (8) pour le soutien du dispositif de fixation sur la paroi de boîtier (9) est prévue sur le disque de fixation.

4. Bornes de raccordement électriques comprenant un dispositif de fixation selon l'une quelconque des revendications 1 à 3,
**caractérisé en ce que**
au moins l'une des deux branches (12) de l'insert de fixation (2) présente une cavité (10).

5. Bornes de raccordement électriques comprenant un dispositif de fixation selon au moins l'une quelconque des revendications 1 à 4,
**caractérisé en ce que**
un effet de ressort est généré par la barrette (11) perpendiculairement au sens d'introduction d'un moyen de fixation (5) en direction du pourtour de l'insert de fixation (2).

6. Bornes de raccordement électriques comprenant un dispositif de fixation selon au moins l'une quelconque des revendications revendication précédentes,
**caractérisé en ce que**
le dispositif d'encliquetage (3) et les ouvertures d'encliquetage (7) dans le boîtier de bornes (6) sont disposés plus loin de la paroi de boîtier (9) que ce qui correspond à l'épaisseur de l'arête de réserve (8).

7. Bornes de raccordement électriques comprenant un dispositif de fixation selon au moins l'une quelconque des revendications revendication précédentes,
**caractérisé en ce que**
les cotes extérieures de l'insert de fixation (2) sont inférieures ou identiques aux cotes intérieures de l'espace de logement (1).

8. Bornes de raccordement électriques comprenant un dispositif de fixation selon au moins l'une quelconque des revendications revendication précédentes,
**caractérisé en ce que**
les cotes extérieures de l'insert de fixation (2) peuvent être réduites par la compression de telle sorte qu'il peut être inséré dans l'espace de logement (1) et que le au moins un dispositif d'encliquetage (3) peut s'engager après le relâchement dans la au moins une ouverture d'encliquetage (7) correspondante.

9. Bornes de raccordement électriques comprenant un dispositif de fixation selon au moins l'une quelconque des revendications revendication précédentes,
**caractérisé en ce que**
le dispositif de guidage (4) pour le guidage du moyen de fixation (5) présente une forme de segment de cercle.

10. Bornes de raccordement électriques comprenant un dispositif de fixation selon au moins l'une quelconque des revendications revendication précédentes,
**caractérisé en ce que**
le moyen de fixation (5) est une vis autotaraudeuse.
